# EUROPÄISCHE PATENTSCHRIFT

(11) **EP 0 617 191 B1**
(45) Veröffentlichungstag und Bekanntmachung des Hinweises auf die Patenterteilung: **27.12.1996**
(21) Anmeldenummer: 93116054.3
(22) Anmeldetag: 05.10.1993
(51) Int. Cl.: E06B 9/58

(54) **Führungsschienenanordnung für eine Wintergartenmarkise o. dgl.**
Guiding arrangement for greenhouse awnings or similar
Dispositif de guidage pour stores de jardins d'hiver

(30) Priorität: 19.02.1993 DE 4305156
(43) Veröffentlichungstag der Anmeldung: 28.09.1994
(73) Patentinhaber: SCHMITZ-WERKE GmbH + Co., D-48270 Emsdetten (DE)
(72) Erfinder:
(74) Vertreter: Rau, Manfred, Dr. Dipl.-Ing.

(56) Entgegenhaltungen:
- EP-A- 0 383 061
- CH-A- 561 351
- DE-A- 4 006 944

## Beschreibung

Die Erfindung richtet sich auf eine Führungsschienenanordnung für eine Wintergartenmarkise oder dergleichen, wobei ein Markisentuch auf einer Tuchwickelwelle angeordnet ist, welches an beiden Seiten über je eine Führungsschiene geführt ist und mittels eines Gegenzugsystems unter Spannung gehalten wird, wobei sich die Führungsschienen senkrecht zu der Tuchwickelwelle erstrecken und von Halteeinrichtungen im Abstand zu einer zu beschattenden Fläche, wie dem Glasdach eines Wintergartens, gehalten werden. Eine derartige Anordnung ist aus der DE-A-4 006 944 bekannt.

Derartige Führungsschienenanordnungen dienen insbesondere zur Schattierung von Wintergärten, wobei diese Schattierung zur Vermeidung einer Aufheizung des Innenraums häufig an der Außenseite, d.h. oberhalb des Wintergartendaches angebracht wird. Das Markisentuch kann ausgefahren werden, wobei das Gegenzugsystem dafür sorgt, daß das Markisentuch auch in beliebigen Zwischenstellungen gespannt gehalten und beim Einfahren auch wieder definiert aufgewickelt wird.

Die Befestigung der Führungsschienen relativ zu einer Dachanordnung, wie z. B. einem Wintergartendach, ist dann relativ problemlos und mit herkömmlichen mechanischen Befestigungsmitteln zu bewerkstelligen, wenn die Führungsschienen parallel zu dem jeweiligen Dach verlaufen. Zuweilen ist aber eine derartige Parallelanordnung nicht realisierbar, beispielsweise wenn die Tuchwickelwelle nicht auf dem Wintergarten selbst, sondern an der Mauerwand befestigt werden muß, oder wenn zwischen Tuch und Wintergartendach ein größerer Abstand einzuhalten ist, der das Ausstellen von Dachfenstern ermöglicht. Hierdurch kann es erforderlich werden, daß die Führungsschienen beispielsweise im Bereich ihres oberen Endes einen deutlich größeren Abstand zu dem Wintergartendach aufweisen als im Bereich ihres unteren Endes.

Wenn nun ausgehend von dieser Situation im Bereich zwischen dem oberen und unteren Ende der Führungsschienen die Anbringung von Zwischenhaltern bzw. Stützen erforderlich ist, so muß die Erstellung entsprechender Halter herkömmlicherweise durch Blechbiegearbeiten oder dergleichen vor Ort erfolgen, d.h. die Montage gestaltet sich sehr aufwendig. Dabei kommt erschwerend hinzu, daß Halter bzw. Stützen zwischen den Führungsschienen und der Dachkonstruktion nicht an einer beliebigen Stelle angebracht werden können, d.h. eine Verbindung mit dem Dach ist nur dort möglich, wo sich Sprossen der Tragekonstruktion befinden und nicht dort, wo Glas- bzw. Kunststoff-Flächen vorhanden sind.

Hiervon ausgehend liegt der Erfindung die Aufgabe zugrunde, eine Führungsschienenanordnung der eingangs genannten Art so auszugestalten, daß eine einfache und gleichwohl stabile Montage bei geringen Anforderungen an das Montagepersonal realisierbar ist.

Diese Aufgabe wird erfindungsgemäß durch die Merkmale des Anspruchs 1 gelöst.

Durch diese Ausgestaltung wird erreicht, daß bis zur maximalen Länge der Halteschenkel die entsprechende Anordnung auf eine praktisch beliebige effektive Länge einstellbar ist, in dem die führungsschienenseitigen Schenkelenden unter mehr oder weniger weiter Aufspreizung verschoben werden. Darüber hinaus ist es möglich, den Befestigungspunkt längs der Führungsschiene einfach und nach Wunsch zu verlegen. Ein weiterer wesentlicher Vorteil dieser Anordnung besteht darin, daß die Halteschenkel auch hinsichtlich jedes beliebigen Winkels zwischen der Führungsschiene und der Tragekonstruktion eingestellt werden können. In jedem Fall wird aufgrund der durch die Halteschenkel gebildeten Dreieck-Konfiguration eine hohe Stabilität erreicht.

Vorteilhafterweise ist vorgesehen, daß die Verbindungsteile kederartige Ansätze aufweisen, die in eine Art Klemmnut an der Führungsschiene mit einem verdickten Ende längsverschiebbar, aber in Richtung senkrecht zur Führungsschiene weitgehend spielfrei eingreifen. Hierdurch kann die Höhe des durch die Halteschenkel gebildeten Dreiecks durch Verschieben freier eingestellt werden, andererseits ergibt sich bei Belastung ein Klemmeffekt.

Mit Vorteil ist weiterhin vorgesehen, daß die Führungsschienen als einstückige Profilschienen ausgebildet sind, wobei im Einbauzustand zur Seite hin offen eine Führungsausnehmung für das Ausfallprofil und im Einbauzustand um 90° hierzu versetzt nach innen die Klemmnut für die Verbindungsteile angeordnet sind.

Die Befestigungsteile können in Form eines L-Profils ausgebildet sein, wobei der eine L-Schenkel eine Bohrung für die Lagerung der Halteschenkel mittels einer Schrauben-Mutter-Anordnung aufweist und der andere L-Schenkel Bohrungen für Befestigungsschrauben besitzt.

Wenn die Führungsschienen oberhalb der zu beschattenden Flächen, z.B. eines Wintergartendaches, angeordnet sind, kann günstigerweise vorgesehen sein, daß durch die Schwerkraft der Führungsschienen eine Verklemmung und Arretierung der Verbindungsteile bzw. der Halteschenkel bewerkstelligt wird.

Wenn demgegenüber die Führungsschienen hängend, also unterhalb der zu beschattenden Fläche angeordnet sind, kann es sich als vorteilhaft erweisen, daß die Verbindungsteile Arretiereinrichtungen wie Arretierschrauben oder dergleichen zur Arretierung in der Klemmnut aufweisen.

Nachfolgend wird die Erfindung anhand eines bevorzugten Ausführungsbeispiels in Verbindung mit der Zeichnung näher erläutert. Dabei zeigen:
- Fig. 1: eine Seitenansicht einer erfindungsgemäßen Führungsschienenanordnung,
- Fig. 2 und 3: eine Seitenansicht in vergrößerter Darstellung zur Veranschaulichung unterschiedlicher Höheneinstellungen,
- Fig. 4 und 5: vergrößerte Seitenansichten zur Veranschaulichung unterschiedlicher Neigungseinstellungen und
- Fig. 6: einen Schnitt gesehen in Längsrichtung der Führungsschienen.

In Fig. 1 ist in der Seitenansicht die Anordnung einer Wintergartenmarkise 1 oberhalb des nur schematisch angedeuteten Glasdaches 2 eines Wintergartens dargestellt, der sich an eine Hauswand 3 anschließt.

Die Wintergartenmarkise 1 umfaßt ein Lagergehäuse 4 für eine um eine Drehachse 5 drehbare Tuchwickelwelle für ein Markisentuch mit einem Ausfallprofil, wobei Wickelwelle, Tuch und Ausfallprofil in der Zeichnung nicht dargestellt sind. Das Lagergehäuse 4 ist über eine Halterung 6 an der Wand 3 in einem Abstand zum Glasdach 2 befestigt, der größer ist als die Höhe der Halterung 7 für das untere Ende 8 der Führungsschienen 9, welche sich senkrecht beiderseits der Tuchwickelwelle von dem Lagergehäuse 4 bis zum unteren Ende 10 des Glasdaches 2 erstrecken.

Eine erfindungsgemäße Halteanordnung 11 dient dazu, den sich nach unten zu verringernden Abstand zwischen den Führungsschienen 9 und dem Glasdach 2 zu überbrücken.

Die Halteanordnung 11 umfaßt zwei schwenkbar miteinander und mit einem Befestigungsteil 12 verbundene Halteschenkel 13, 14, welche im Bereich des Befestigungsteils 12 um eine horizontale Schwenkachse 15 verschwenkbar sind, die durch eine Schraube 16 bzw. eine Mutter 17 definiert wird. Die Schraube 16 bzw. die Mutter 17 sind an einer Bohrung eines ersten L-Schenkels 18 des Befestigungsteils 12 angeordnet, wohingegen ein zweiter L-Schenkel 19 parallel zu dem Wintergartendach 2 an einer Sprosse od.dgl. (in der Zeichnung nicht dargestellt) desselben anliegt und eine Bohrung 20 für eine Befestigungsschraube aufweist.

An den freien äußeren Enden der Halteschenkel 13, 14 sind Verbindungsteile 21, 22 angeordnet, die über durch Schrauben 23, 24 gebildete Schwenklager mit den Halteschenkeln 13, 14 verbunden sind.

Jedes Verbindungsteil 21, 22 weist einen endseitig knopfartig verdickten Ansatz 25 auf, der in eine Art Klemmnut 26 an der Unterseite der Führungsschiene 9 eingreift. Mit anderen Worten besitzt diese Nut 26 an ihrer Unterseite einen Schlitz, der schmäler ist als die Breite der Nut und der Ansatz 25 greift mit seinem Kopf, der sich etwa über die Breite der Nut erstreckt in diese ein, wobei der Bereich unterhalb des Kopfes entsprechend der Schlitzbreite verjüngt ist.

Die Führungsschienen 9 weisen darüber hinaus noch, in Fig. 6 seitlich, eine Führungsausnehmung 27 für das Ausfallprofil und eine im Ausführungsbeispiel nicht genutzte gegenüberliegende weitere Nuten 28 auf.

Die Ansätze 25 können in der Klemmnut 26 jeder Führungsschiene 9 und mit diesen natürlich auch die daran schwenkbar angelenkten Halteschenkel 13, 14 beliebig verschoben werden, so daß dafür gesorgt werden kann, daß die Befestigungsteile 12 mit ihrem Schenkel 19 an einer Stelle des Daches 2 zu liegen kommen, wo sich beispielsweise eine Sprosse befindet, oder welche sich aus anderen Gründen besonders gut für eine Befestigung eignet, so daß dort dann eine Festlegung mittels der nur angedeuteten Schrauben 29 erfolgen kann. Dabei braucht auf den jeweiligen Abstand X bzw. auf die jeweilige Neigung der Führungsschiene 9 relativ zu dem Dach 2 keine Rücksicht genommen werden.

Dies wird beispielsweise aus der Gegenüberstellung der Fig. 2 und 3 deutlich, welche zeigen, daß unterschiedliche Höhenabstände X₁ bzw. X₂ durch mehr oder weniger weite Spreizung der Schenkel 13, 14 eingestellt werden können. Ebenso zeigt die Gegenüberstellung der Fig. 4 und 5, daß durch Verschwenken um die Schwenkachse 15 die Halteanordnung 11 an unterschiedliche Neigungswinkel Y₁ bzw. Y₂ angepaßt werden kann.

## Patentansprüche

1. Führungsschienenanordnung für eine Wintergartenmarkise (1) oder dergleichen, wobei ein Markisentuch auf einer Tuchwickelwelle angeordne ist, welches an beiden Seiten über je eine Führungsschiene (9) geführt ist und mittels eines Gegenzugsystems unter Spannung gehalten wird, und wobei sich die Führungsschienen (9) senkrecht zu der Tuchwickelwelle erstrecken und von Halteeinrichtungen (11) im Abstand zu einer zu beschattenden Fläche, wie dem Glasdach (2) eines Wintergartens, gehalten werden, dadurch gekennzeichnet, daß das vordere Ende des Markisentuchs mit einem Ausfallprofil versehen ist, welches an beiden Seiten in je einer Führungschiene (9) geführt ist, und die Halteanordnung (11) zwei schwenkbar miteinander und mit einem Befestigungsteil (12) verbundene, um eine horizontale Schwenkachse (15) schwenkbare Halteschenkel (13, 14) aufweist, an deren freien Enden wiederum um eine horizontale Schwenkachse schwenkbare Verbindungsteile (21, 22) angeordnet sind, welche in Längsrichtung der Führungsschienen (9) verschiebbar mit diesen verbunden sind.

2. Führungsschienenanordnung nach Anspruch 1, dadurch gekennzeichnet, daß die Verbindungsteile (21, 22) kederartige Ansätze (25) aufweisen, die in eine Art Klemmnut (26) an der Führungsschiene (9) mit einem verdickten Ende längs verschiebbar, aber in Richtung senkrecht zur Führungsschiene (9) weitgehend spielfrei eingreifen.

3. Führungsschienenanordnung nach Anspruch 2, dadurch gekennzeichnet, daß die Führungsschienen (9) als einstückige Profilschienen ausgebildet sind, wobei im Einbauzustand zur Seite hin offen eine Führungsausnehmung (27) für das Ausfallprofil und im Einbauzustand um 90° hierzu versetzt nach innen die Klemmnut (26) für die Verbindungsteile (21, 22) angeordnet sind.

4. Führungsschienenanordnung nach Anspruch 1, dadurch gekennzeichnet, daß die Befestigungsteile (21, 22) in Form eines L-Profils ausgebildet sind, wobei der eine L-Schenkel (18) eine Bohrung für die Lagerung der Halteschenkel (16, 17) mittels einer Schrauben-Mutter-Anordnung (16, 17) aufweist und der andere L-Schenkel (19) Bohrungen für Befestigungsschrauben (29) aufweist.

5. Führungsschienenanordnung nach Anspruch 1, dadurch gekennzeichnet, daß die Führungsschienen (9) oberhalb der zu beschattenden Fläche, z.B. eines Wintergartendaches (2), angeordnet sind, wobei durch die Schwerkraft der Führungsschienen (9) eine Verklemmung und Arretierung der Verbindungsteile (21, 22) bzw. der Halteschenkel (13, 14) bewerkstelligt wird.

6. Führungsschienenanordnung nach Anspruch 2, dadurch gekennzeichnet, daß die Verbindungsteile (21, 22) Arretiereinrichtungen, wie Arretierschrauben und dergleichen, zur Arretierung in der Klemmnut (26) aufweisen.

## Claims

1. A guide bar arrangement for an awning (1) for winter gardens or the like, an awning fabric being arranged on a fabric shaft, each side of said fabric being guided via a guide bar (9) and being held under tension by the aid of a back tension system, and the guide bars (9) extending perpendicular to the fabric shaft and being held by supporting arrangements (11) at a distance from an area to be shaded, such as the glass roof (2) of a winter garden, characterized in that the front end of the awning fabric is provided with a drop-out profile, each side of which is guided on a guide bar (9) and in that the supporting arrangement (11) is provided with two supporting legs (13, 14) which are pivotably connected with each other and with a fastening member (12) and on the free ends of which connecting pieces (21, 22) are arranged to be pivotable about a horizontal pivot axis, said connecting pieces (21, 22) being displaceably connected with the guide bars (9) in the latter's longitudinal direction.

2. A guide bar arrangement according to claim 1, characterized in that the connecting pieces (21, 22) are provided with rand-type projections (25), an enlarged end of which engages with a type of clamping groove (26) on the guide bar in a manner longitudinally displaceable, but substantially free from play in the direction perpendicular to the guide bar (9).

3. A guide bar arrangement according to claim 2, characterized in that the guide bars (9) are single-piece profile bars, a guide recess (27) for the drop-out profile being arranged in a manner open laterally in the installed condition and the clamping groove (26) for the connecting pieces (21, 22) being arranged in a manner displaced inwards by 90° in relation thereto in the installed condition.

4. A guide bar arrangement according to claim 1, characterized in that the fastening members (21, 22) are in the shape of an L-profile, one leg of the L (18) comprising a drilled hole for the support of the supporting legs (16, 17) by the aid of a screw-nut-arrangement (16, 17) and the other leg of the L (19) comprising drilled holes for fastening screws (29).

5. A guide bar arrangement according to claim 1, characterized in that the guide bars (9) are arranged above an area to be shaded, i.e. a roof (2) of a winter garden, the gravity of the guide bars (9) causing clamping and arrest of the connecting pieces (21, 22) or of the supporting legs (13, 14), respectively.

6. A guide bar arrangement according to claim 2, characterized in that the connecting pieces (21, 22) comprise arresting devices, such as arresting screws or the like, for being arrested in the clamping groove (26).

## Revendications

1. Dispositif de guidage pour un store de jardins d'hiver ou analogue, un toile de store étant arrangé sur un arbre enrouleur de toile, toile qui est guidé des deux côtés sur une glissière de guidage (9) et tenu en tension à l'aide d'un système à contre-traction, et les glissières de guidage (9) étant perpendiculaires sur l'arbre enrouleur de toile et étant tenues, par des dispositifs de support (11), à l'écart d'une surface à ombrer, comme le toit vitré (2) d'un jardin d'hiver, caractérisé en ce que l'extrémité de devant du toile est pourvue d'un profil émergent, qui est guidé, des deux côtés, dans une glissière de guidage (9), et en ce que le dispositif de support (11) présente deux jambes de support (13, 14), qui sont raccordées de façon pivotante l'une à l'autre et à une pièce de fixation (12) et qui sont pivotantes autour d'un axe horizontal de pivotement (15) et dont les extrémités libres sont pourvues de pièces de raccord (21, 22), qui sont pivotantes autour d'un axe horizontal de pivotement et raccordées aux glissières de guidage (9) de façon déplaçable en sens longitudinal de celles-ci.

2. Dispositif de guidage selon la revendication 1, caractérisé en ce que les pièces de raccord (21, 22) présentent des saillies en bourrelet (25), dont une extrémité épaissie engrène avec une sorte de rainure de serrage (26) sur la glissière de guidage (9) de façon déplaçable en sens longitudinal, mais essentiellement sans jeu en sens perpendiculaire sur la glissière de guidage (9).

3. Dispositif de guidage selon la revendication 2, caractérisé en ce que les glissières de guidage (9) sont des profilés en une seule pièce, un évidement de guidage (27), ouvert latéralement en état installé, étant disposé pour le profil émergent et la rainure de serrage (26), déplacée vers l'intérieur par 90° par rapport à ceci en état installé, étant disposée pour les pièces de raccord (21, 22).

4. Dispositif de guidage selon la revendication 1, caractérisé en ce que les pièces de fixation (21, 22) ont la forme d'un profil en L, dont une aile (18) présente un trou pour le logement des jambes de support (16, 17) par le moyen d'un arrangement à vis et écrou (16, 17) et dont l'autre aile (19) présente des trous pour des vis de fixation (29).

5. Dispositif de guidage selon la revendication 1, caractérisé en ce que les glissières de guidage (9) sont arrangées au-dessus de la surface à ombrer, par exemple un toit de jardin d'hiver (2), un serrage et arrêtage des pièces de raccord (21, 22), respectivement des jambes de support (13, 14), étant accompli grâce à la force de gravité des glissières de guidage (9).

6. Dispositif de guidage selon la revendication 2, caractérisé en ce que les pièces de raccord (21, 22) présentent des dispositifs d'arrêtage, comme des vis d'arrêtage et analogue, pour l'arrêtage dans la rainure de serrage (26).
